# EUROPÄISCHE PATENTSCHRIFT

(11) **EP 0 677 981 B1**
(45) Veröffentlichungstag und Bekanntmachung des Hinweises auf die Patenterteilung: **12.07.2000**
(21) Anmeldenummer: 94105853.9
(22) Anmeldetag: 15.04.1994
(51) Int. Cl.: H05B 41/282

(54) **Vorschaltgerät mit Lampenwechselerkennung für Entladungslampen**
Ballast for discharge lamps with lamp change detecting means
Ballast, avec dispositif de reconnaissance de changement de lampe, pour tubes à décharge

(43) Veröffentlichungstag der Anmeldung: 18.10.1995
(73) Patentinhaber: KNOBEL AG LICHTTECHNISCHE KOMPONENTEN, CH-8755 Ennenda (CH)
(72) Erfinder: Tobler, Felix, CH-8718 Schänis (CH)
(74) Vertreter: Blum, Rudolf Emil Ernst

(56) Entgegenhaltungen:
- DE-A- 3 432 266
- DE-A- 4 100 349

## Beschreibung

Die Erfindung bezieht sich auf ein Vorschaltgerät für eine Entladungslampe und auf ein Verfahren zum Betrieb eines solchen Vorschaltgeräts gemäss den Oberbegriffen der unabhängigen Patentansprüche. Ein solches Verfahren bzw. Gerät ist in DE-A-34 32 266 beschrieben.

In EP 146 683 wird ein Vorschaltgerät für Entladungslampen beschrieben, bei welchem der Wechselrichter abgeschaltet wird, wenn eine Lampe dauernd betriebsunfähig ist. Nach diesem Abschalten wird ein Gleichstrom durch den Lampenkreis geführt. Da dieser Strom durch eine Heizelektrode jeder Lampe geht, fällt er zusammen, sobald eine Lampe ausgebaut wird. Somit kann durch eine Messung dieses Stroms ein Lampenwechsel festgestellt werden, so dass nach erfolgtem Lampenwechsel der Wechselrichter automatisch wieder eingeschaltet werden kann.

Diese Methode weist jedoch denn Nachteil auf, dass sie nur eine der Elektroden jeder Lampe überwacht. Ausserdem ist sie für Schaltungen, bei welchen die Heizströme induktiv in die Elektroden eingekoppelt werden, nur bedingt geeignet.

In DE-A-34 32 266 wird der Wechselrichter zur Überwachung der Lampen kurzzeitig eingeschaltet und eine Strommessschaltung detektiert den Lampenwechsel. Dies ist jedoch schaltungstechnisch aufwendig und nicht für alle Lampenanordnungen geeignet.

Deshalb stellt sich die Aufgabe, eine Schaltungstechnik bereitzustellen, die diese Nachteile möglichst nicht aufweist und trotzdem einfach zu implementieren ist.

Diese Aufgabe wird durch die Vorrichtung und das Verfahren gemäss den unabhängigen Ansprüchen gelöst.

Durch das wiederholte Einschalten des Wechselrichters und die Spannungsmessung im Lampenkreis kann die Anwesenheit der Lampe(n) sicher nachgeprüft werden. Dazu ist es nicht nötig, einen Gleichstrom in den Lampenkreis einzukoppeln, weshalb die entsprechende Gleichstromquelle entfallen kann.

Vorzugsweise wird nach dem Abschalten des Wechselkreises mittels wiederholten Messphasen gemessen, wann eine Lampe aus dem Lampenkreis entfernt wird. Sobald dies geschieht, wird mittels weiteren Messphasen gemessen, wann wieder alle Lampen installiert sind, um danach einen neuen Zündvorgang einzuleiten.

Während den Messphasen wird der Wechselrichter möglichst mit einer Frequenz betrieben, die über der normalen Arbeitsfrequenz zum Betrieb der Lampen liegt und zu deren Zündung somit nicht ausreicht.

Weitere Vorteile der Erfindung ergeben sich aus der nun folgenden Beschreibung einiger Ausführungsbeispiele anhand der Figuren. Dabei zeigen:
Figur 1 ein vereinfachtes Schaltbild eines ersten Ausführungsbeispiels,
Figur 2 ein vereinfachtes Schaltbild eines zweiten Ausführungsbeispiels mit zwei Lampen,
Figur 3 ein vereinfachtes Schaltbild eines dritten Ausführungsbeispiels mit einer Lampe und induktiver Kathodenheizung, und
Figur 4 ein vereinfachtes Schaltbild eines vierten Ausführungsbeispiels mit zwei Lampen und induktiver Kathodenheizung.

Ein erstes Ausführungsbeispiel der Erfindung ist aus der Figur 1 ersichtlich. Hier betreibt ein Wechselrichter 1 in bekannter Art einen Lampenkreis, welcher einen Koppelkondensator C1, eine Induktivität L, eine Lampe La mit Heizkathoden K1 und K2, einen Parallelkondensator C2 und einen Shunt-Widerstand R aufweist. Diese Schalttechnik ist dem Fachmann bekannt und braucht nicht näher erläutert zu werden. Ueber dem Widerstand R wird eine Spannung U_{ILC} abgegriffen, welche dem Strom im Lampenkreis proportional ist. Diese Spannung wird einer Kontrollschaltung 2 zugeführt. Hier wird U_{ILC}, ebenfalls in an sich bekannter Weise, von einem Vorheizregler 3 und einer Strombegrenzung/Zünderkennung 4 ausgewertet, welche den Vorheizstrom und den Betriebsstrom der Lampen überwachen. Zusätzlich wird sie einer Lampenerkennungsschaltung 5 zugeführt. Die Konstrollschaltung 2 umfasst ferner eine Steuerlogik 6, einen Pulsgenerator 7 und eine Wechselrichter-Ansteuerung 8.

Im Normalbetrieb wird nach dem Einschalten des Vorschaltgeräts mittels der Steuerlogik 6 und der Wechselrichter-Ansteuerung 8 der Wechselrichter 1 durch einen Vorheiz- und einen Zündvorgang geführt, in welchen die Heizkathoden K1, K2 der Lampe zunächst bei hoher Wechselrichterfrequenz vorgeheizt und die Lampe sodann bei tieferer Wechselrichterfrequenz gezündet wird.

Wird nun in der Strombegrenzung/Zünderkennung 4 festgestellt, dass die Lampe nach einer gegebenen Zeit nicht gezündet hat, so wird über die Steuerlogik 6 der Wechselrichter abgeschaltet, um ein Flackern der Lampen und eine unnötige Belastung des Vorschaltgeräts zu vermeiden. Danach wird über die Steuerlogik 6 ein Pulsgenerator 7 in Betrieb gesetzt, der alle 20 Millisekunden vier Impulse mit einer Frequenz von z.B. 50 kHz an die Wechselrichtersteuerung 8 und somit an den Wechselrichter 1 abgibt. Damit wird also im Lampenkreis in regelmässigen Abständen kurzzeitig während einer "Messphase" eine Wechselspannung eingespiesen.

In jeder Messphase wird die Spannung U_{ILC} in der Lampenerkennung 5 gemessen. Solange die Lampe La im Lampenkreis liegt und ihre Heizkathoden K1 und K2 intakt sind, fliesst durch die vom Wechselrichter 1 erzeugte Spannung in jeder Messphase ein Strom durch C1, L, K1, C2, K2 und R, welcher eine Spannung U_{ILC} erzeugt. Sobald jedoch die Lampe La entfernt wird, erzeugt der Wechselrichter in den Messphasen keinen Strom mehr durch R, U_{ILC} bleibt also null. Somit kann durch Ueberwachung der Spannung U_{ILC} festgestellt werden, ob die Lampe La aus dem Lampenkreis entfernt wurde. Hierzu kann U_{ILC} in den Messphasen mit einem Schwellwert verglichen werden. Ist U_{ILC} kleiner als dieser Schwellwert, so fehlt die Lampe.

Stellt die Konstrollschaltung 2 auf diese Weise fest, dass die Lampe La entfernt wurde, so werden die Messphasen fortgesetzt. Wird nun eine neue Lampe La eingesetzt, so steigt U_{ILC} in den Messphasen wieder an. Dadurch erkennt die Lampenerkennung 5, dass wieder eine Lampe eingesetzt ist, und die Steuerlogik 6 beendet die Messphasen und leitet einen neuen Vorheiz- und Zündvorgang ein.

Die Schaltung gemäss Figur 1 hat den Vorteil, dass im Vergleich mit herkömmlichen Schaltungen der Schaltungsaufwand gering ist, da die Spannung U_{ILC} sowieso zur Ueberwachung des Lampenstroms und des Vorheizstroms benötigt wird und somit hier keine neuen Komponenten notwendig sind. Die Lampenerkennungsschaltung 5, die Steuerlogik 6 und der Pulsgenerator 7 können z. B. als Teil einer integrierten Schaltung ausgeführt sein, so dass sie keine grossen Zusatzkosten verursachen.

Wie Figur 2 zeigt, kann die erfindungsgemässe Schaltung auch für Vorschaltgeräte mit zwei Lampen La, La' verwendet werden. Bei solchen Schaltungen werden zum Beispiel die mittleren Kathoden K2 und K1' der Lampen in bekannter Weise über einen 1:1 Transformator Tr geheizt. Auch diese Schaltung wird in gleicher Weise gesteuert, wie jene nach Figur 1. Zündet eine der Lampen nicht, so kann dies wiederum in der Strombegrenzung/Zünderkennung 4 festgestellt werden, worauf die Konstrollschaltung 2 in regelmässigen Abständen die Wechselrichter mit einer kurzen Impulsfolge ansteuert, um die Messphasen durchzuführen.

Zum Erkennen, ob eine Lampe im Lampenkreis fehlt, kann wiederum der Wert von U_{ILC} während den Messphasen gemesssen werden. Fehlt eine der Lampen La, La' so wird durch das Fehlen der Kathode K1 rsp. K2' der Lampenkreis unterbrochen und die Spannung U_{ILC} wird null.

Zur Verbesserung der Ueberwachung kann zudem eine Spannung U_{VCT} aus dem Lampenkreis vor dem Transformator Tr abgegriffen werden. Mit dieser Spannung kann überwacht werden, ob K2 rsp. K1' korrekt im Lampenkreis liegen. Fehlt eine dieser Kathoden oder ist sie beschädigt, so ist während den Messphasen die Spannung über Tr und somit U_{VCT} höher. Die Lampenerkennung 5 zeigt somit ein Fehlen der Lampen dann an, wenn U_{ILC} kleiner als ein erster Schwellwert oder (sofern verwendet) U_{VCT} grösser als ein zweiter Schwellwert ist.

Die Schaltung nach Figur 3 zeigt ein Vorschaltgerät mit nur einer Lampe, dessen untere Kathode K2 induktiv über den 1:1 Transformator Tr geheizt wird. Hier kann deshalb eine getrennte Messung des Lampenstroms (als Spannung U_{IFL} über R') und des Stroms durch die Heizkathoden (als Spannung U_{ILC} über R) stattfinden. Die Kontrollschaltung 2 ist wiederum im wesentlichen gleich ausgeführt wie in Figur 1 und Figur 2. Der Lampenstrom wird durch Zuführen der Spannung U_{IFL} mit einem Lampenstromregler 9 geregelt. Der Strombegrenzung/Zünderkennung 4, dem Vorheizregler 3 und der Lampenerkennung 5 wird die zum Strom in der Heizkathode K1 proportionale Spannung U_{ILC} zugeführt. Zusätlich kann, wie bereits in der Schaltung nach Figur 2, oberhalb des Transformators Tr eine Spannung U_{VCT} abgegriffen werden. Diese Spannung steigt an, wenn K2 unterbrochen ist oder fehlt.

Die Lampenerkennung 5 zeigt somit ein Fehlen der Lampen während den Messphasen wiederum dann an, wenn U_{ILC} kleiner als ein erster Schwellwert oder (falls U_{VCT} auch überwacht werden soll) U_{VCT} grösser als ein zweiter Schwellwert ist.

Eine weitere Einsatzmöglichkeit der Erfindung ergibt sich aus Figur 4. Hier werden, wie in Figur 2, zwei Lampen La, La' betrieben. Im Gegensatz zu Figur 2 wird jedoch auch der Heizstrom für die untere Kathode K2' der zweiten Lampe La' induktiv über einen zweiten 1:1 Transformator Tr' eingekoppelt. Der Lampenstrom wird als Spannungsabfall U_{IFL} über R', der Heizstrom als Spannungsabfall U_{ILC} über R gemessen. U_{IFL} wird dem Lampenstromregler zugeleitet, welcher den maximalen Lampenstrom regelt. U_{ILC} wird einerseits der Strombegrenzung/Zünderkennung 4 zugeleitet, welche den maximalen Wechselrichterstrom und das Zünden der Lampen überwacht, andererseits an den Vorheizregler 3 geführt, welcher den Vorheizstrom regelt, und wird wie in den vorhergehenden Beispielen in der Lampenerkennung 5 verwendet. Durch die Ueberwachung von U_{ILC} kann festgestellt werden, ob K1 (und somit die Lampe La) im Lampenkreis liegt. Wenn nicht, dann ist U_{ILC} in den Messphasen praktisch null. Ueber U_{ILC} kann jedoch nicht festgestellt werden, ob die zweite Lampe La' im Lampenkreis liegt oder nicht. Hierzu wird deshalb die Spannung U_{VCT} oberhalb des ersten Transformators Tr abgegriffen. Fehlt nun eine der Kathoden K2, K1' oder K2' oder ist sie unterbrochen, so steigt die Spannung über Tr oder Tr' an, womit auch U_{VCT} grösser wird.

Die Lampenerkennung 5 wird somit ein Fehlen der Lampen während den Messphasen wiederum dann signalisieren, wenn U_{ILC} kleiner als ein erster Schwellwert oder U_{VCT} grösser als ein zweiter Schwellwert ist.

In allen vier Ausführungsbeispielen gemäss den Figuren 1 - 4 werden nach dem Festellen einer fehlerhaften Zündung die zu Figur 1 erläuterten Messphasen eingeleitet, in welchen der Wechselrichter alle 20 Millisekunden mit vier Pulsen bei 50 kHz betrieben wird. Gleichzeitig wird über die Messung von U_{ILC} und, falls verwendet, von U_{VCT} geprüft, ob alle Lampen eingesetzt sind. Nach dem Auswechseln mindestens einer Lampe kann automatisch ein neuer Zündvorgang eingeleitet werden.

## Patentansprüche

1. Verfahren zum Betrieb eines Vorschaltgeräts für Entladungslampen, wobei das Vorschaltgerät zur Ansteuerung eines Lampenkreises einen Wechselrichter (1) aufweist, wobei im Lampenkreis mindestens eine Lampe (La, La') angeordnet ist, wobei im Falle eines Nichtzündens der Lampe(n) (La, La') der Wechselrichter (1) abgeschaltet und ein neuer Zündvorgang erst nach einem Lampenwechsel eingeleitet wird, und wobei zur Feststellung eines Lampenwechsels der Wechselrichter (1) wiederholt mindestens kurzzeitig während Messphasen eingeschaltet wird, dadurch gekennzeichnet, dass während den Messphasen durch Messung einer vom Wechselrichter im Lampenkreis erzeugten Spannung (U_{ILC}, U_{VCT}) festgestellt wird, ob eine Lampe entfernt bzw. eingesetzt wurde.

2. Verfahren nach Anspruch 1, dadurch gekennzeichnet, dass nach einem Nichtzünden der Lampen mit wiederholten Messphasen festgestellt wird, wann eine Lampe entfernt wurde, dass nach dem Entfernen der Lampe mit wiederholten Messphasen festgestellt wird, wann wieder alle Lampen eingesetzt sind, und dass danach der neue Zündvorgang eingeleitet wird.

3. Verfahren nach einem der vorangehenden Ansprüche, dadurch gekennzeichnet, dass im Lampenkreis mindestens zwei Lampen in Serie angeordnet sind und dass während den Messphasen durch Messung von zwei vom Wechselrichter im Lampenkreis erzeugten Spannungen (U_{ILC}, U_{VCT}) festgestellt wird, ob eine der Lampen entfernt bzw. eingesetzt wurde.

4. Vorschaltgerät für Entladungslampen, welches einen Wechselrichter (1), einen vom Wechselrichter (1) angesteuerten Lampenkreis mit mindestens einer Lampe (La, La') und eine Kontrollschaltung (2) zur Kontrolle des Vorschaltgeräts aufweist, wobei mittels der Kontrollschaltung (2) feststellbar ist, ob ein Zündvorgang der Lampe(n) erfolgreich war und, bei nicht erfolgreichem Zündvorgang der Wechselrichter (1) abschaltbar ist, wobei zur Feststellung eines Lampenwechsels nach nicht erfolgreichem Zündvorgang die Kontrollschaltung (2) einen Steuergenerator (6,7) aufweist, mittels welchem der Wechselrichter (1) während wiederholten Messphasen zumindest kurzzeitig in Betrieb setzbar ist, gekennzeichnet durch eine Lampenerkennungsschaltung (5), mittels welcher während der Messphasen eine vom Wechselrichter im Lampenkreis erzeugte Spannung (U_{ILC}, U_{VCT}) messbar ist.

5. Vorschaltgerät nach Anspruch 4, wobei heizbare Elektroden (K1,K2,K1',K2') im Lampenkreis liegen, dadurch gekennzeichnet, dass in Serie zu einer der heizbaren Elektroden ein Widerstand (R, R') angeordnet ist, und dass mit der Lampenerkennungsschaltung (5) ein Spannungsabfall über dem Widerstand messbar ist.

6. Vorschaltgerät nach einem der Ansprüche 4 oder 5, gekennzeichnet durch einen ersten Transformator (Tr, Tr'), einen ersten Widerstand (R) und einen zweiten Widerstand (R'), wobei mit einer Sekundärwicklung des ersten Transformators ein Heizstrom in einer masse-seitigen Heizelektrode (K2, K2') der Lampe erzeugbar ist, wobei der erste Widerstand (R) in Serie zu einer Primärwicklung des ersten Transformators (Tr, Tr') und der zweite Widerstand (R') zwischen der masse-seitigen Heizelektrode (K2, K2') und der Masse angeordnet ist.

7. Vorschaltgerät nach Anspruch 6, dadurch gekennzeichnet, dass der erste Widerstand (R) zwischen der Primärwicklung des ersten Transformators und der Masse angeordnet ist und dass mit der Lampenerkennungsschaltung (5) eine Spannung über dem ersten Widerstand (R) messbar ist.

8. Vorschaltgerät nach einem der Ansprüche 6 oder 7, dadurch gekennzeichnet, dass die Primärwicklung des ersten Transformators (Tr, Tr') in Serie zu einer wechselrichter-seitigen Heizelektrode (K1) liegt.

9. Vorschaltgerät nach Anspruch 8, dadurch gekennzeichnet, dass im Lampenkreis zwei Lampen (La, La') in Serie angeordnet sind, wobei die wechselrichter-seitige Heizelektrode (K1) der ersten Lampe (La) in Serie zur Primärwicklung des ersten Transformators (Tr') liegt, die masse-seitige Heizelektrode (K2') der zweiten Lampe (La') über den zweiten Widerstand (R') mit der Masse verbunden ist und die beiden übrigen Heizelektroden (K1, K1') der Lampen in Serie mit einer Sekundärwicklung eines zweiten Transformators (Tr) liegen, und wobei eine Primärwicklung des zweiten Transformators (Tr) in Serie zur Primärwicklung des ersten Transformators (Tr') liegt.

10. Vorschaltgerät nach Anspruch 9, dadurch gekennzeichnet, dass mit der Lampenerkennungsschaltung (5) eine wechselrichter-seitige Spannung (U_{VCT}) an der Primärwicklung des zweiten Transformators (Tr) messbar ist.

## Claims

1. A method for operating a ballast for discharge lamps, said ballast comprising an inverter (1) for feeding a lamp circuit containing at least one lamp (La, La'), wherein in the case where the lamp(s) (La, La') fail(s) to strike the inverter (1) is switched off and a new start-up phase only initialised after a lamp replacement has taken place, and wherein a lamp replacement is detected by repeatedly switching on the inverter (1) for at least short measuring periods, characterised in that during the measuring periods one detects by way of the measurement of a voltage (U_{ILC}, U_{VCT}) generated in the lamp circuit by the inverter whether a lamp has been removed or inserted, respectively.

2. Method according to claim 1, characterised in that if a lamp fails to ignite one detects through the use of repeated measuring periods when a lamp was removed, that after the removal of the lamp one detects through the use of repeated measuring periods when all lamps have been inserted again, and that thereafter the new start-up phase is initiated.

3. Method according to any preceding claim, characterised in that the lamp circuit comprises at least two lamps connected in series, and that during the measuring periods one detects through the measure of two voltages (U_{ILC}, U_{VCT}) generated by the inverter in the lamp circuit whether one lamp was removed or inserted.

4. Ballast for discharge lamps with an inverter (1) feeding a lamp circuit comprising at least one lamp (La, La') and a control circuit (2) for controlling the ballast, wherein the control circuit (2) allows one to determine whether an ignition of the lamp(s) was successful, and wherein the inverter (1) can be switched off if the ignition failed, the control circuit (2) comprisin a command generator (6, 7) for detecting a lamp exchange after a failed ignition procedure, the command generator being able to repeatedly activate the inverter (1) at least briefly during repeated measuring periods, characterised in that it comprises a lamp recognition circuit (5) able to measure during the measuring periods a voltage (U_{ILC}, U_{VCT}) generated by the inverter in the lamp circuit.

5. Ballast according to claim 4 for use with a lamp circuit that contains heatable electrodes (K1, K2, K1', K2'), characterised in that a resistor (R, R') is connected in series with one of the heatable electrodes, and that the lamp recognition circuit (5) is able to measure a voltage across the resistor.

6. Ballast according to one of claims 4 or 5, characterised by a first transformer (Tr, Tr'), a first resistor (R) and a second resistor (R'), whereby a heating current can be generated in a heatable electrode (K2, K2') of the lamp situated on the ground side by the secondary winding of the first transformer, and where the first resistor (R) is connected in series with a primary winding of the first transformer (Tr, Tr') and where the second resistor (R') lies between the heatable electrode (K2, K2') situated on the ground side and the ground.

7. Ballast according to claim 6, characterised in that the first resistor (R) lies between the primary winding of the first transformer and the ground, and that the lamp recognition circuit (5) is able to measure a voltage across the first resistor (R).

8. Ballast according to claim 6 or 7, characterised in that the primary winding of the first transformer (Tr, Tr') is connected in series with a beatable electrode (K1) that lies on the inverter side.

9. Ballast according to claim 8, characterised in that the lamp circuit comprises two lamps (La, La') connected in series , where the beatable electrode (K1) of the first lamp (La) that lies on the inverter side is connected in series with the primary winding of the first transformer (Tr'), where the heatable electrode (K2') of the second lamp (La') that lies on the side of the ground is connected to the ground through the second resistor (R'), where the two remaining beatable electrodes (K1, K1') of the lamps are connected in series with a secondary winding of a second transformer (Tr), and where a primary winding of the second transformer (Tr) is connected in series with the primary winding of the first transformer (Tr').

10. Ballast according to claim 9, characterised in that the lamp recognition circuit (5) is able to measure on the inverter side a tension across the primary winding of the second transformer (Tr).

## Revendications

1. Procédé pour faire fonctionner un ballast pour lampes à décharge comprenant un inverseur (1) pour alimenter un circuit de lampe comportant au moins une lampe (La, La'), le procédé incluant une désactivation de l'inverseur (1) lorsqu'une ou plusieurs lampes (La, La') ne s'allument pas, un nouveau processus d'allumage ne débutant qu'après un échange de lampe, l'inverseur (1) étant au moins brièvement activé de façon répétée pendant des phases de mesure afin de détecter un changement de lampe, caractérisé en ce que l'on détecte si une lampe a été ôtée, respectivement mise en place, par la mesure d'une tension (U_{ILC}, U_{VCT}) générée par l'inverseur dans le circuit de lampe.

2. Procédé selon la revendication 1, caractérisé en ce qu'après un allumage manqué on détecte au moyen de phases de mesure répétées quand une lampe a été ôtée, qu'après qu'une lampe a été ôtée on détecte au moyen de phases de mesure répétées quand toutes les lampes sont de nouveau en place, et que le processus d'allumage est ensuite à nouveau mis en route.

3. Procédé selon une des revendications précédentes, caractérisé en ce que le circuit de lampe comprend au moins deux lampes en série et que pendant les phases de mesure on détecte par la mesure de deux tensions (U_{ILC}, U_{VCT}) générée par l'inverseur dans le circuit de lampes si une des lampes a été ôtée ou mise en place.

4. Ballast pour lampes à décharge comportant un inverseur (1), un circuit de lampe alimenté pour l'inverseur (1) et comprenant au moins une lampe (La, La') ainsi qu'un circuit de contrôle (2) servant à contrôler si un allumage d'une ou de plusieurs lampes a réussi ainsi qu'à désactiver l'inverseur (1) dans le cas contraire, le circuit de contrôle (2) comportant un générateur de commande (6, 7) pour détecter un échange de lampe après un allumage manqué, l'inverseur (1) pouvant être activé au moins brièvement par le générateur de commande pendant des phases de mesure répétée, caractérisé par un circuit (5) de reconnaissance de lampe permettant de mesurer pendant les phases de mesure une tension (U_{ILC}, U_{VCT}) produite par l'inverseur dans le circuit de lampe.

5. Ballast selon la revendication 4, le circuit de lampe comportant des électrodes de chauffage (K1, K2, K1', K2'), caractérisé en ce qu'une résistance (R, R') est agencée en série avec une électrode de chauffage et que le circuit de reconnaissance de lampe (5) permet de mesurer une chute de tension à travers la résistance.

6. Ballast selon une des revendications 4 ou 5, caractérisé par un premier tranformateur (Tr, Tr'), une première résistance (R) et une seconde résistance (R'), un bobinage secondaire du premier transformateur pouvant générer un courant de chauffage dans une électrode de chauffage (K2, K2') située du côté terre de la lampe, la première résistance (R) étant agencée en série avec un bobinage primaire du premier transformateur (Tr, Tr') et la seconde résistance (R') étant agencée entre l'électrode de chauffage (K2, K2') située du côté terre et la terre.

7. Ballast selon la revendication 6, caractérisé en ce que la première résistance (R) est agencée entre le bobinage primaire du premier transformateur et la terre et que le circuit de reconnaissance de lampe (5) permet de mesurer une tension à travers la première résistance (R).

8. Ballast selon une des revendications 7 ou 7, caractérisé en ce que le bobinage primaire du premier transformateur (Tr, Tr') est agencé en série avec une électrode de chauffage (K1) située du côté de l'inverseur.

9. Ballast selon la revendication 8, caractérisé en ce que deux lampes (La, La') sont agencées en série dans le circuit de lampe, l'électrode de chauffage (K1) située du côté de l'inverseur de la première lampe (La) étant en série avec le bobinage primaire du premier transformateur (Tr'), l'électrode de chauffage (K2') située du côté terre de la seconde lampe (La') étant mise à la terre par l'intermédiaire de la seconde résistance (R') et les deux autres électrodes de chauffage (K1, K1') des lampes étant agencées en série avec un bobinage secondaire d'un second transformateur (Tr) dont un bobinage primaire est agencé en série avec le bobinage primaire du premier transformateur (Tr').

10. Ballast selon la revendication 9, caractérisé en ce que le circuit de reconnaissance de lampe (5) permet de mesurer une tension (U_{VCT}) à travers le bobinage primaire du second transformateur (Tr), du côté de l'inverseur.
